# EUROPÄISCHE PATENTSCHRIFT

(11) **EP 3 967 183 B1**
(45) Veröffentlichungstag und Bekanntmachung des Hinweises auf die Patenterteilung: **22.04.2026**
(21) Anmeldenummer: 20196290.9
(22) Anmeldetag: 15.09.2020
(51) Int. Cl.: A47B 95/04, A47B 88/919, A47B 88/00

(54) **KORPUSMÖBELANORDNUNG MIT BELEUCHTETEM PROFIL**
FURNITURE BODY ARRANGEMENT WITH ILLUMINATED PROFILE
MEUBLE AVEC PROFIL ILLUMINÉ

(43) Veröffentlichungstag der Anmeldung: 16.03.2022
(73) Patentinhaber: Nolte Küchen GmbH & Co. KG, 32584 Löhne (DE)
(72) Erfinder: Moormann, Daniel, 32130 Enger (DE)
(74) Vertreter: Reiser & Partner Patentanwälte mbB

(56) Entgegenhaltungen:
- EP-A2- 1 122 487
- EP-B1- 0 456 104
- EP-B1- 0 814 685
- DE-U1- 202016 100 558
- KR-U- 20100 008 037
- KR-Y1- 200 457 121

## Beschreibung

Die Erfindung betrifft eine Korpusmöbelanordnung mit zumindest einem Korpusmöbel, umfassend Wandelemente und zumindest ein an ein Wandelement gelagertes Frontelement, wobei das Frontelement zwischen einer geöffneten und einer geschlossenen Position bewegbar ist, wobei das Innere des Korpusmöbels in der geöffneten Position zugänglich ist, wobei das Frontelement das Innere des Korpusmöbels in der geschlossenen Position abdeckt, wobei das Frontelement in der geschlossenen Position den Wandelementen zugeordnet ist, wobei zwischen zumindest einem Wandelement und dem Frontelement ein Profil angeordnet ist.

Eine derartige Korpusmöbelanordnung ist beispielsweise aus der WO 2019/197092 A1 bekannt, wobei die dort beschriebene Anordnung insbesondere im Küchenbau zum Einsatz gelangt. Eine Korpusmöbelanordnung für eine Küche umfasst beispielsweise mehrere nebeneinander angeordnete Korpusmöbel. Die Wandelemente der Korpusmöbel bilden dabei Seitenwände, einen Deckelbereich und einen Bodenbereich aus. Des Weiteren ist das Korpusmöbel mit einer Rückwand versehen.

Ein bewegbar an einem Wandelement gelagertes Frontelement ermöglicht den Eingriff in das Innere des Korpusmöbels. Zum Bewegen, beispielsweise zum Schwenken oder Herausziehen, kann das Frontelement dabei mit Griffen ausgerüstet sein. Aus dem zuvor angegebenen Stand der Technik ist es aber auch bekannt, in dem Korpusmöbel ein Profil so anzuordnen, dass ein Kantenbereich des Frontelementes freiliegt, so dass der Kantenbereich zum Schwenken des Frontelementes hintergriffen werden kann.

Zur besseren Erkennbarkeit des Eingriffsbereichs kann das Profil mit einer Beleuchtung versehen sein. Bei dem aus dem Stand der Technik bekannten Profil erfolgt die Beleuchtung dabei indirekt durch ein in dem Inneren des Profils angeordnetes Leuchtmittel.

Die EP 0 456 104 B1 zeigt ein Stützprofil für ein Ladenbausystem oder dergleichen. Das Stützprofil umfasst eine U-förmige Profischiene, deren Seitenwände in spezifischer Weise ausgebildet sind, um beispielsweise stufenlos verstellbare Regalbodenträger für Regelböden aufzunehmen. Zudem kann dem Stützprofil eine Lampe zugeordnet sein.

Die KR 200 457 121 Y1 und KR 2010 0008037 U zeigen jeweils Griffvorrichtungen für Möbeltüren. Die Griffvorrichtungen umfassen Profile, die eine Kammer ausbilden. In der Kammer ist ein Leuchtmittel angeordnet.

Die EP 1 122 487 A2 zeigt ein Bauelement mit Signal- und Hinweisfunktion, das kastenförmig ausgestaltet ist und einen Lichtschlauch aufnehmen kann. Das Bauelement ist für den im Baubereich zur Anordnung im Fußboden bestimmt und kann im Außenbereich in Pflasterelemente eingelegt werden.

Der Erfindung liegt die Aufgabe zugrunde, ein Korpusmöbel bereitzustellen, welches eine gute Erkennbarkeit des Eingriffsbereichs aufweist und einfach und kostengünstig herstellbar ist.

Diese Aufgabe wird mit den Merkmalen von Anspruch 1 gelöst. Auf vorteilhafte Ausgestaltungen nehmen die jeweils darauf rückbezogenen Ansprüche Bezug.

Das Profil des Korpusmöbels umfasst einen ersten Schenkel. einen zweiten Schenkel und eine Kammer, wobei der erste Schenkel und der zweite Schenkel jeweils einen Abdeckabschnitt aufweisen, wobei die Abdeckabschnitte die Kammer unter Bildung eines Schlitzes begrenzen, wobei zumindest ein Schenkel einen Blendenabschnitt mit einer Sichtfläche ausbildet, wobei der Kammer zumindest ein Leuchtmittel zugeordnet ist.

Das Leuchtmittel beleuchtet das Innere der Kammer, wobei Licht durch den Schlitz emittiert wird und dabei auf den ersten Schenkel und den zweiten Schenkel fällt. Ist das Profil in der Korpusmöbelanordnung montiert, ergibt sich dadurch eine Beleuchtung des Betätigungsabschnitts, bzw. des zwischen den Schenkeln und dem Frontelement eingeschlossenen Raumes. Das Profil mit Schenkeln und Kammer ist materialeinheitlich und einstückig ausgebildet und dadurch besonders einfach und kostengünstig herstellbar.

Die Kammer weist erfindungsgemäß eine erste Seitenwand, eine zweite Seitenwand und eine Rückwand auf, wobei die erste Seitenwand dem ersten Schenkel und die zweite Seitenwand dem zweiten Schenkel zugeordnet ist und wobei die Rückwand die Kammer auf der dem ersten Schenkel und dem zweiten Schenkel gegenüberliegenden Seite begrenzt. Dabei kann die Kammer im Querschnitt betrachtet im Wesentlichen rechteckig ausgebildet sein. Vorzugsweise sind dabei die beiden Seitenwände kürzer ausgebildet als die Rückwand. Der Schlitz ist vorzugsweise mittig angeordnet.

Vorzugsweise ist das Leuchtmittel einer Seitenwand zugeordnet. Dadurch beleuchtet das Leuchtmittel zunächst das Innere der Kammer und ein Strahlungsanteil verlässt die Kammer direkt über den Schlitz. Ein Großteil der Strahlung wird im Inneren der Kammer reflektiert und verlässt erst danach über den Schlitz die Kammer. Durch die mehrfache Reflektion ergibt sich ein angenehmer Lichteindruck.

Beiden Seitenwänden können lichtemittierende Einrichtungen zugeordnet sein. Dabei kann eine erste lichtemittierende Einrichtung ein Leuchtmittel und eine zweite lichtemittierende Einrichtung ein Reflektor sein. Der Reflektor verbessert die Lichtausbeute. Es ist aber auch denkbar, dass beiden Seitenwänden jeweils ein Leuchtmittel zugeordnet ist.

Der Rückwand kann eine Aufnahmenut zugeordnet sein, welche ein Flachprofil aufnimmt. Je nach Ausgestaltung des Schlitzes ist es möglich, dass die Rückwand der Kammer einsehbar ist. Das Flachprofil ermöglicht es dabei, mit einfachen Mittel eine optische Gestaltung der Rückwand zu bewirken. Dabei kann insbesondere vermieden werden, dass das Innere der Kammer mit einem Farbauftrag versehen werden muss. Dementsprechend kann das Flachprofil je nach Ausgestaltung des Profils farblich gestaltet sein. Es ist aber auch denkbar, dass das Flachprofil als Reflektor ausgebildet ist. Je nach Anforderung an die Beleuchtungssituation ist es ferner denkbar, dass das Flachprofil als Leuchtmittel ausgebildet ist. Die Aufnahmenut kann an beiden Seitenwänden angeordnete Vorsprünge umfassen. Diese bilden eine Hinterschneidung, in die das Flachprofil formschlüssig eingeschoben werden kann.

Der erste Schenkel und der zweite Schenkel sind winklig zueinander angeordnet. Dabei können der erste Schenkel und der zweite Schenkel einen Winkel zwischen 100° und 140°, vorzugsweise zwischen 115° und 125° einschließen. Durch die winklige Anordnung ist es möglich, dass das durch den Schlitz emittierte Licht auf die Schenkel fällt, so dass diese beleuchtet werden.

Gemäß einer ersten Ausgestaltung begrenzt ein Schenkel mittels des Abdeckabschnitts lediglich die Kammer. In dieser Ausgestaltung ist das Profil im Wesentlichen L-förmig ausgebildet. Dieses Profil ist insbesondere für die Seiten von Korpusmöbeln geeignet, welche unbeweglich sind und dementsprechend nicht von einem beweglichen Frontelement abgedeckt werden. Bei dieser Ausgestaltung begrenzt ein Schenkel mittels des Abdeckabschnitts die Kammer, wohingegen aus dem anderen Schenkel ein Abdeckabschnitt und ein Blendenabschnitt mit einer Sichtfläche ausgebildet ist.

Gemäß einer zweiten Ausgestaltung sind aus dem ersten Schenkel und dem zweiten Schenkel jeweils ein Blendenabschnitt mit einer Sichtfläche ausgebildet. Ein derartiges Profil ist im Wesentlichen C-förmig ausgebildet. Ein derartiges Profil ist vorzugsweise für Anordnungen von Korpusmöbeln geeignet, bei welchen an beiden Schenkeln jeweils ein Frontelement zur Anlage gelangen kann. Dies ist beispielsweise zwischen zwei aneinander angrenzenden Korpusmöbeln der Fall, welche jeweils mit einem Frontelement versehen sind.

Zur Ausbildung von Stützabschnitten können sich die Seitenwände der Kammer ausgehend von dem ersten Schenkel und dem zweiten Schenkel über die Rückwand hinaus erstrecken. Dabei erstrecken sich die Stützabschnitte vorzugsweise rechtwinklig zur Rückwand. Über die Stützabschnitte kann das Profil definiert an Elementen des Korpusmöbels zur Anlage gelangen.

Aus der Rückwand der Kammer kann auf der der Kammer abgewandten Seite ein Befestigungssteg ausgebildet sein. Über den Befestigungssteg kann das Profil verliersicher mit Elementen des Korpusmöbels verbunden werden. Dabei kann sich der Befestigungssteg rechtwinklig zur Rückwand erstrecken und zumindest abschnittsweise profiliert sein. Ein derartiger Befestigungssteg wird auch als Harpunensteg bezeichnet. Es hat sich als vorteilhaft herausgestellt, wenn der Befestigungssteg außermittig aus der Rückwand ausgebildet ist.

Der erste Schenkel und der zweite Schenkel können im Bereich des Schlitzes auf der der Kammer zugeordneten Seite profiliert sein. Dadurch können das Leuchtmittel, bzw. die lichtemittierenden Einrichtungen formschlüssig aufgenommen und in der Kammer fixiert werden.

Den der Kammer abgewandten freien Enden von erstem Schenkel und zweitem Schenkel können Anschlussprofile zugeordnet sein. Dabei erfolgt die Erstreckung von Schenkel und Anschlussprofil vorzugsweise derart, dass das Anschlussprofil mit dem Wandelement des Korpusmöbels fluchtet, an welchem das Profil angeordnet ist.

Zumindest einem Anschlussprofil kann ein Füllprofil zugeordnet sein. Das Füllprofil vereinfacht die Befestigung von Einbaugeräten.

Das Profil besteht vorzugsweise aus metallischem Werkstoff, beispielsweise aus Aluminium oder aus Edelstahl. Des Weiteren ist das Profil vorzugsweise als Extrusionsprofil ausgebildet.

Eine erfindungsgemäße Korpusmöbelanordnung mit zumindest einem Korpusmöbel umfasst Wandelemente und zumindest ein an einem Wandelement gelagertes Frontelement, wobei das Frontelement zwischen einer geöffneten Position und einer geschlossenen Position bewegbar ist, wobei das Innere des Korpusmöbels in der geöffneten Position zugänglich ist, wobei das Frontelement das Innere des Korpusmöbels in der geschlossenen Position abdeckt, wobei das Frontelement in der geschlossenen Position den Wandelementen zugeordnet ist, wobei zwischen zumindest einem Wandelement und dem Frontelement ein Profil wie zuvor beschrieben angeordnet ist, wobei das Frontelement an einem Schenkel zur Anlage gelangt, und den Schenkel unter Bildung eines Betätigungsabschnitts abschnittsweise überdeckt.

Zwischen dem Schenkel und dem Frontelement bildet sich dabei ein Raum, welcher von außen zugänglich ist. Zum Öffnen des Frontelementes kann das Frontelement im Bereich des Betätigungsabschnitts hintergriffen werden, wobei zumindest teilweise in den Raum eingegriffen wird. Durch diese Ausgestaltung kann das Frontelement einfach geöffnet und geschlossen werden und es ist nicht erforderlich, Griffe an dem Frontelement vorzusehen. Vorzugsweise gelangt das Frontelement dabei an einem Anschlusselement zur Anlage.

Vorzugsweise ist das Profil solchen Wandelementen zugeordnet, welche Seitenwände des Korpusmöbels bilden. In diesem Sinne ist das Profil vertikal ausgerichtet.

Einige Ausgestaltungen des erfindungsgemäßen Profils und der erfindungsgemäßen Korpusmöbelanordnung werden nachfolgend anhand der Figuren näher erläutert. Diese zeigen, jeweils schematisch:
- Fig. 1: ein Profil, bei welchem ein Schenkel eine Sichtfläche ausbildet;
- Fig. 2: ein Profil gemäß Figur 1 mit Flachprofilaufnahme;
- Fig. 3: ein Profil, bei welchem beide Schenkel Sichtflächen ausbilden;
- Fig. 4: ein Profil gemäß Figur 3 mit Flachprofilaufnahme;
- Fig. 5: ein Profil gemäß Figur 2 mit in der Kammer angeordneten lichtemittierenden Einrichtungen und Flachprofil;
- Fig. 6: ein Profil gemäß Figur 4 mit in der Kammer angeordneten lichtemittierenden Einrichtungen und Flachprofil;
- Fig. 7: eine Korpusmöbelanordnung mit einem Profil gemäß Figur 5;
- Fig. 8: eine Korpusmöbelanordnung mit einem Profil gemäß Figur 6.

Figur 1 zeigt ein Profil 1 für Korpusmöbel, welches aus metallischem Werkstoff besteht und welches als Extrusionsprofil ausgebildet ist. Das Profil 1 umfasst einen ersten Schenkel 2, einen zweiten Schenkel 3, und eine Kammer 4. Der erste Schenkel 2 und der zweite Schenkel 3 bilden jeweils einen Abdeckabschnitt 27, 27' aus, wobei die Abdeckabschnitte 27, 27' die Kammer 4 unter Bildung eines Schlitzes 5 begrenzen. Der Schlitz 5 ist linienförmig ausgebildet und erstreckt sich längs des Profils 1. Bei der Ausgestaltung gemäß Figur 1 bildet der erste Schenkel 2 einen Blendenabschnitt 28 mit einer Sichtfläche 6 aus. Der Blendenabschnitt 28 schließt sich materialeinheitlich und einstückig an den Abdeckabschnitt 27 an. Die Kammer 4 ist ausgebildet, ein Leuchtmittel 7 aufzunehmen.

Das in Figur 1 gezeigte Profil 1 ist im Wesentlichen L-förmig ausgebildet.

Die Kammer 4 weist eine erste Seitenwand 8, eine zweite Seitenwand 9 und eine Rückwand 10 auf. Die erste Seitenwand 8 ist dabei dem ersten Schenkel 2 und die zweite Seitenwand 9 ist dem zweiten Schenkel 3 zugeordnet. Die Rückwand 10 begrenzt die Kammer 4 auf der dem ersten Schenkel 3 und dem zweiten Schenkel 3 gegenüberliegenden Seite.

Der erste Schenkel 2 und der zweite Schenkel 3 begrenzen die Kammer 4 derart, dass der von den beiden Schenkeln 2, 3 begrenzte Schlitz 5 mittig angeordnet ist.

Der erste Schenkel 2 und der zweite Schenkel 3 sind im Bereich des Schlitzes 5 auf der der Kammer 4 zugeordneten Seite profiliert. Hierzu weisen die Schenkel 2, 3 in Richtung der Kammer 4 hervorstehende Vorsprünge 26 auf.

Zur Ausbildung von Stützabschnitten 14, 15 erstrecken sich die Seitenwände 8, 9 ausgehend von dem ersten Schenkel 2 und dem zweiten Schenkel 3 über die Rückwand 10 hinaus. Dabei erstrecken sich die Stützabschnitte 14, 15 rechtwinklig zur Rückwand 10.

Aus der Rückwand 10 ist aus der der Kammer 4 abgewandten Seite ein Befestigungssteg 16 ausgebildet. Der Befestigungssteg 16 erstreckt sich rechtwinklig zur Rückwand 10 und ist abschnittsweise sägezahnförmig in Form eines Harpunenstegs profiliert. Der Befestigungssteg 16 ist außermittig aus der Rückwand 10 ausgebildet.

Der erste Schenkel 2 und der zweite Schenkel 3 sind winklig zueinander angeordnet. Dabei ist der zweite Schenkel 3 so ausgebildet, dass dieser mittels des Abdeckabschnitts 27' lediglich die Kammer 4 begrenzt, wohingegen der erste Schenkel 2 einen Abdeckabschnitt 27 und einen Blendenabschnitt 28 mit einer Sichtfläche 6 ausbildet.

An dem der Kammer 4 abgewandten freien Ende 17 des ersten Schenkels 2 ist ein Anschlussprofil 18 angeordnet. Das Anschlussprofil 18 erstreckt sich dabei im Wesentlichen parallel zu der ersten Seitenwand 8.

Der erste Schenkel 2 und der zweite Schenkel 3 schließen bei der vorliegenden Ausgestaltung einen Winkel von 120° ein. Das in Figur 1 gezeigte Profil 1 ist vorzugsweise mit eloxierter Oberfläche ausgebildet.

Figur 2 zeigt eine Weiterbildung des in Figur 1 gezeigten Profils 1. Bei der vorliegenden Ausgestaltung ist der Rückwand 10 eine Aufnahmenut 12 zugeordnet, welche geeignet ist, ein Flachprofil 13 aufzunehmen. Die Aufnahmenut 12 umfasst an den beiden Seitenwänden 8, 9 hervorstehende Vorsprünge 26.

Figur 3 zeigt eine Weiterbildung des in Figur 1 gezeigten Profils 1. Bei der in Figur 3 gezeigten Ausgestaltung bildet auch der zweite Schenkel 3 einen Blendenabschnitt 28' mit einer Sichtfläche 6' aus, welcher sich direkt an den Abdeckabschnitt 27' anschließt. Das freie Ende 17' des zweiten Schenkels 3 ist ebenfalls von einem Anschlussprofil 19 begrenzt, welches sich parallel zur zweiten Seitenwand 9 erstreckt.

Das in Figur 3 gezeigte Profil 1 ist in der Draufsicht betrachtet im Wesentlichen C-förmig ausgebildet. Das Profil 1 ist vorzugsweise aus Aluminium ausgebildet und kann mit einer Pulverbeschichtung versehen sein. Dabei kann sich der Auftrag der Pulverbeschichtung auf alle Bereiche des Profils 1, abgesehen von den Innenflächen der Kammer 4 erstrecken.

Figur 4 zeigt eine Weiterbildung des in Figur 3 gezeigten Profils 1. Bei der vorliegenden Ausgestaltung ist der Rückwand 10 eine Aufnahmenut 12 zugeordnet, welche geeignet ist, ein Flachprofil 13 aufzunehmen. Die Aufnahmenut 12 umfasst an den beiden Seitenwänden 8, 9 hervorstehende Vorsprünge 26.

Figur 5 zeigt ein Profil 1 gemäß Figur 2, wobei im Inneren der Kammer 4 lichtemittierende Einrichtungen 7, 11 und ein Flachprofil 13 angeordnet sind. Bei der vorliegenden Ausgestaltung ist der ersten Seitenwand 8 ein Leuchtmittel 7 in Form eines LED-Bandes zugeordnet. Der zweiten Seitenwand 9 ist eine lichtemittierende Einrichtung 11 in Form eines Reflektors zugeordnet. Das Flachprofil 13 ist der Rückwand 10 zugeordnet und formschlüssig in der Aufnahmenut 12 gehalten.

Das Leuchtmittel 7 umfasst neben der LED eine optische Einrichtung, welche die LED mit Abstand umgibt, wobei die optische Einrichtung eine Streuung des durch die LED emittierten Lichtes bewirkt.

Die lichtemittierenden Einrichtungen 7, 11 sind formschlüssig zwischen der Rückwand 10 und den schräg in die Kammer 4 hineinragenden Schenkel 2, 3 gehalten, wobei eine zusätzliche Fixierung durch die aus den Schenkeln 2, 3 in die Kammer 4 hineinragenden Vorsprünge 26 erfolgt.

Das Flachprofil 13 kann farblich an die Sichtflächen 6, 6' angepasst sein oder ebenfalls als lichtemittierende Einrichtung 11 in Form eines Reflektors ausgebildet sein.

Figur 6 zeigt ein Profil 1 gemäß Figur 4, wobei im Inneren der Kammer 4 lichtemittierende Einrichtungen 7, 11 und ein Flachprofil 13 angeordnet sind. Bei der vorliegenden Ausgestaltung ist der ersten Seitenwand 8 ein Leuchtmittel 7 in Form eines LED-Bandes zugeordnet. Der zweiten Seitenwand 9 ist eine lichtemittierende Einrichtung 11 in Form eines Reflektors zugeordnet. Das Flachprofil 13 ist der Rückwand 10 zugeordnet und formschlüssig in der Aufnahmenut 12 gehalten.

Das Leuchtmittel 7 umfasst neben der LED eine optische Einrichtung, welche die LED mit Abstand umgibt, wobei die optische Einrichtung eine Streuung des durch die LED emittierten Lichtes bewirkt.

Die lichtemittierenden Einrichtungen 7, 11 sind formschlüssig zwischen der Rückwand 10 und den schräg in die Kammer 4 hineinragenden Schenkel 2, 3 gehalten, wobei eine zusätzliche Fixierung durch die aus den Schenkeln 2, 3 in die Kammer 4 hineinragenden Vorsprünge 26 erfolgt.

Das Flachprofil 13 kann farblich an die Sichtflächen 6, 6' angepasst sein oder ebenfalls als lichtemittierende Einrichtung 11 in Form eines Reflektors ausgebildet sein.

Figur 7 zeigt eine Korpusmöbelanordnung 24 mit einem Korpusmöbel 20. Dabei ist die Korpusmöbelanordnung 24 Bestandteil einer Küchenmöblierung und stellt vorliegend Hochschränke einer Küche dar. Alternativ kann die Korpusmöbelanordnung 24 auch Unterschränke einer Küche darstellen. Ebenso ist es möglich, dass die Korpusmöbelanordnung 24 als Badezimmermöbel ausgebildet ist.

Das Korpusmöbel 20 umfasst flächige Wandelemente 21 aus einem Holzwerkstoff und ein an einem Wandelement 21 gelagertes flächiges Frontelement 22. Das Frontelement 22 ist zwischen einer geöffneten Position und einer geschlossenen Position bewegbar. Dabei ist das Innere des Korpusmöbels 20 in der geöffneten Position zugänglich und das Frontelement 22 deckt das Innere des Korpusmöbels 20 in der geschlossenen Position ab. Das Frontelement 22 kann schwenkbar oder herausziehbar an oder in dem Korpusmöbel 20 gelagert sein.

Das Frontelement 22 ist in der geschlossenen Position den Wandelementen 21 zugeordnet. Zwischen dem Wandelement 21 und dem Frontelement 22 ist dabei ein Profil 1 gemäß Figur 5 angeordnet. In der geschlossenen Position gelangt das Frontelement 22 an dem Anschlussprofil 18 des ersten Schenkels 2 des Profils 1 zur Anlage. Dabei ist das Frontelement 22 so ausgebildet, dass dieses unter Bildung eines Betätigungsabschnitts 23 den ersten Schenkel 2 teilweise überdeckt.

Zwischen dem ersten Schenkel 2 und dem Frontelement 22 bildet sich ein Raum, in welchem zum Bewegen des Frontelementes 22 eingegriffen werden kann. Insofern bilden die dem Schenkel 2 zugeordnete Kante des Frontelementes 22 sowie die unmittelbar der Kante zugordneten Abschnitte von Vorder- und Rückseite des Frontelementes 22 den Betätigungsabschnitt 23.

Bei der vorliegenden Ausgestaltung ist das Frontelement 22 als Tür ausgebildet. Das Profil 1 erstreckt sich dabei vertikal entlang des Korpusmöbels 20.

Dem ersten Schenkel 2 ist bei der vorliegenden Ausgestaltung ein Füllprofil 25 zugeordnet. Das Füllprofil 25 dient der Befestigung von Einbaugeräten.

Bei der vorliegenden Ausgestaltung kommt ein Profil 1 gemäß Figur 5 zum Einsatz. Diese Ausgestaltung eignet sich insbesondere für Randbereiche der Korpusmöbelanordnung 24 oder für solche Bereiche, bei denen lediglich ein einziges bewegbar gelagertes Frontelement 22 an das Profil 1 anschlägt.

Figur 8 zeigt eine Korpusmöbelanordnung 24 mit einem Korpusmöbel 20. Dabei ist die Korpusmöbelanordnung 24 Bestandteil einer Küchenmöblierung und stellt vorliegend Hochschränke einer Küche dar. Alternativ kann die Korpusmöbelanordnung 24 auch Unterschränke einer Küche darstellen. Ebenso ist es möglich, dass die Korpusmöbelanordnung 24 als Badezimmermöbel ausgebildet ist.

Das Korpusmöbel 20 umfasst Wandelemente 21 und ein an einem Wandelement 21 gelagertes Frontelement 22. Das Frontelement 22 ist zwischen einer geöffneten Position und einer geschlossenen Position bewegbar. Dabei ist das Innere des Korpusmöbels 20 in der geöffneten Position zugänglich und das Frontelement 22 deckt das Innere des Korpusmöbels 20 in der geschlossenen Position ab. Das Frontelement 22 kann schwenkbar oder herausziehbar an oder in dem Korpusmöbel 20 gelagert sein.

Das Frontelement 22 ist in der geschlossenen Position den Wandelementen 21 zugeordnet. Zwischen dem Wandelement 21 und dem Frontelement 22 ist dabei ein Profil 1 gemäß Figur 4 angeordnet. In der geschlossenen Position gelangt das Frontelement 22 an dem Anschlussprofil 18 des ersten Schenkels 2 des Profils 1 zur Anlage. Dabei ist das Frontelement 22 so ausgebildet, dass dieses unter Bildung eines Betätigungsabschnitts 23 den ersten Schenkel 2 teilweise überdeckt.

Bei der vorliegenden Ausgestaltung ist das Frontelement 22 als Tür, Auszug oder Schubkasten ausgebildet. Das Profil 1 erstreckt sich dabei vertikal entlang des Korpusmöbels 20.

Dem ersten Schenkel 2 ist bei der vorliegenden Ausgestaltung ein Füllprofil 25 zugeordnet. Das Füllprofil 25 dient der Befestigung von Einbaugeräten.

Bei der vorliegenden Ausgestaltung kommt ein Profil gemäß Figur 6 zum Einsatz. Diese Ausgestaltung eignet sich insbesondere für mittlere Bereiche der Korpusmöbelanordnung 24 oder für solche Bereiche, bei denen zwei bewegbar gelagerte Frontelemente 22 an das Profil 1 anschlagen. Dabei gelangt ein erstes Frontelement 22 an dem Anschlussprofil 18 des ersten Schenkels 2 zur Anlage und ein zweites Frontelement 22 an dem Anschlussprofil 19 des zweiten Schenkels 3.

Zwischen den Frontelementen 22 und dem ersten Schenkel 2, bzw. zweiten Schenkel 3 bildet sich dabei jeweils ein von außen zugänglicher Raum, in welchem zum Bewegen der Frontelemente 22 eingegriffen werden kann. Insofern bilden die den Schenkeln 2, 3 zugeordneten Kanten der Frontelemente 22 sowie die unmittelbar den Kanten zugordneten Abschnitte der Vorder- und Rückseiten der Frontelemente 22 jeweils Betätigungsabschnitte 23.

## Patentansprüche

1. Korpusmöbelanordnung (24) mit zumindest einem Korpusmöbel (20), umfassend Wandelemente (21) und zumindest ein an einem Wandelement (21) gelagertes Frontelement (22), wobei das Frontelement (22) zwischen einer geöffneten Position und einer geschlossenen Position bewegbar ist, wobei das Innere des Korpusmöbels (20) in der geöffneten Position zugänglich ist, wobei das Frontelement (22) das Innere des Korpusmöbels (20) in der geschlossenen Position abdeckt, wobei das Frontelement (22) in der geschlossenen Position den Wandelementen (21) zugeordnet ist, wobei zwischen zumindest einem Wandelement (21) und dem Frontelement (22) ein Profil (1) angeordnet ist, wobei das Profil (1) ein Profil (1) für Korpusmöbel ist, umfassend einen ersten Schenkel (2), einen zweiten Schenkel (3) und eine Kammer (4), wobei das Frontelement (22) an dem ersten Schenkel (2) zur Anlage gelangt und den Schenkel (2) unter Bildung eines Betätigungsabschnittes (23) abschnittsweise teilweise überdeckt, wobei die Kammer (4) eine erste Seitenwand (8), eine zweite Seitenwand (9) und eine Rückwand (10) aufweist, wobei der Kammer (4) zumindest ein Leuchtmittel (7) zugeordnet ist, wobei der erste Schenkel (2) und der zweite Schenkel (3) jeweils einen Abdeckabschnitt (27, 27') aufweisen, wobei die Abdeckabschnitte (27, 27') die Kammer (4) unter Bildung eines Schlitzes (5) begrenzen, wobei zumindest einer der Schenkel (2) einen Blendenabschnitt (28, 28') mit einer Sichtfläche (6, 6') ausbildet, wobei die erste Seitenwand (8) dem ersten Schenkel (2) und die zweite Seitenwand (9) dem zweiten Schenkel (3) zugeordnet ist und die Rückwand (10) die Kammer (4) auf der dem ersten Schenkel (2) und dem zweiten Schenkel (3) gegenüberliegenden Seite begrenzt, **dadurch gekennzeichnet, dass** der erste Schenkel (2) und der zweite Schenkel (3) des Profils (1) winklig zueinander angeordnet sind, sodass das durch den Schlitz emittierte Licht auf den ersten Schenkel (2) und den zweiten Schenkel (3) fällt, so dass diese beleuchtet werden.

2. Korpusmöbelanordnung nach Anspruch 1, **dadurch gekennzeichnet, dass** zumindest einer Seitenwand (8) des Profils (1) ein Leuchtmittel (7) zugeordnet ist.

3. Korpusmöbelanordnung nach einem der Ansprüche 1 oder 2, **dadurch gekennzeichnet, dass** beiden Seitenwänden (8, 9) des Profils (1) lichtemittierende Einrichtungen (7, 11) zugeordnet sind.

4. Korpusmöbelanordnung nach einem der Ansprüche 1 bis 3, **dadurch gekennzeichnet, dass** der Rückwand (10) des Profils (1) eine Aufnahmenut (12) zugeordnet ist, welche ein Flachprofil (13) aufnimmt.

5. Korpusmöbelanordnung nach einem der Ansprüche 1 bis 4, **dadurch gekennzeichnet, dass** der erste Schenkel (2) und der zweite Schenkel (3) des Profils (1) einen Winkel zwischen 100° und 140° einschließen..

6. Korpusmöbelanordnung nach einem der Ansprüche 1 bis 5, **dadurch gekennzeichnet, dass** ein Schenkel (3) des Profils mittels des Abdeckabschnitts (27') lediglich die Kammer (4) begrenzt, wobei der andere Schenkel (2) einen Abdeckabschnitt (27) und einen Blendenabschnitt (28) mit einer Sichtfläche (6) ausbildet.

7. Korpusmöbelanordnung nach einem der Ansprüche 1 bis 6, **dadurch gekennzeichnet, dass** aus dem ersten Schenkel (2) und dem zweiten Schenkel (3) des Profils (1) jeweils ein Blendenabschnitt (28, 28') mit einer Sichtfläche (6, 6') ausgebildet ist.

8. Korpusmöbelanordnung nach einem der Ansprüche 1 bis 7, **dadurch gekennzeichnet, dass** sich zur Ausbildung von Stützabschnitten (14, 15) die Seitenwände (8, 9) des Profils (1) ausgehend von dem ersten Schenkel (2) und dem zweiten Schenkel (3) über die Rückwand (10) hinaus erstrecken.

9. Korpusmöbelanordnung nach einem der Ansprüche 1 bis 8, **dadurch gekennzeichnet, dass** aus der Rückwand (10) des Profils (1) auf der der Kammer (4) abgewandten Seite ein Befestigungssteg (16) ausgebildet ist.

10. Korpusmöbelanordnung nach einem der Ansprüche 1 bis 9, **dadurch gekennzeichnet, dass** dem der Kammer (4) abgewandten freien Ende (17) von zumindest einem Schenkel (2) ein Anschlussprofil (18) zugeordnet ist.

11. Korpusmöbelanordnung nach einem der Ansprüche 1 bis 10, **dadurch gekennzeichnet, dass** das Profil (1) aus metallischem Werkstoff besteht.

12. Korpusmöbelanordnung nach Anspruch 11, **dadurch gekennzeichnet, dass** das Profil (1) als Extrusionsprofil ausgebildet ist.

13. Korpusmöbelanordnung nach einem der Ansprüche 1 bis 12, **dadurch gekennzeichnet, dass** das Frontelement (22) an einem Anschlussprofil (18, 19) zur Anlage gelangt.

## Claims

1. Cabinet furniture arrangement (24) having at least one item of cabinet furniture (20), comprising wall elements (21) and at least one front element (22) mounted on a wall element (21), the front element (22) being movable between an open position and a closed position, the interior of the item of cabinet furniture (20) being accessible in the open position, the front element (22) covering the interior of the item of cabinet-furniture (20) in the closed position, the front element (22) being associated with the wall elements (21) in the closed position, a profile (1) being arranged between at least one wall element (21) and the front element (22), the profile (1) being a profile (1) for items of cabinet-furniture and comprising a first leg (2), a second leg (3), and a chamber (4), the front element (22) coming to rest against the first leg (2) and at least partially covering the leg (2) in regions to form an actuating portion (23), the chamber (4) comprising a first side wall (8), a second side wall (9), and a rear wall (10), at least one light source (7) being assigned to the chamber (4), the first leg (2) and the second leg (3) each having a cover portion (27, 27'), the cover portions (27, 27') delimiting the chamber (4) to form a slot (5), at least one of the legs (2) forming an aperture portion (28, 28') having a visible surface (6, 6'), the first side wall (8) being assigned to the first leg (2) and the second side wall (9) being assigned to the second leg (3), and the rear wall (10) delimiting the chamber (4) on the side opposite the first leg (2) and the second leg (3), **characterized in that** the first leg (2) and the second leg (3) of the profile (1) are arranged at an angle to each other so that the light emitted through the slot is incident on the first leg (2) and the second leg (3) and therefore illuminates them.

2. Cabinet furniture arrangement according to claim 1, **characterized in that** a light source (7) is assigned to at least one side wall (8) of the profile (1).

3. Cabinet furniture arrangement according to any of claims 1 or 2, **characterized in that** light-emitting devices (7, 11) are assigned to both side walls (8, 9) of the profile (1).

4. Cabinet furniture arrangement according to any of claims 1 to 3, **characterized in that** a receiving groove (12) is assigned to the back wall (10) of the profile (1) and receives a flat profile (13).

5. Cabinet furniture arrangement according to any of claims 1 to 4, **characterized in that** the first leg (2) and the second leg (3) of the profile (1) enclose an angle between 100° and 140°.

6. Cabinet furniture arrangement according to any of claims 1 to 5, **characterized in that** one leg (3) of the profile limits merely the chamber (4) by means of the cover portion (27'), the other leg (2) forming a cover portion (27) and an aperture portion (28) having a visible surface (6).

7. Cabinet furniture arrangement according to any of claims 1 to 6, **characterized in that** an aperture portion (28, 28') having a visible surface (6, 6') is formed in each case by the first leg (2) and the second leg (3) of the profile (1).

8. Cabinet furniture arrangement according to any of claims 1 to 7, **characterized in that,** in order to form support portions (14, 15), the side walls (8, 9) of the profile (1) extend beyond the rear wall (10) starting from the first leg (2) and the second leg (3).

9. Cabinet furniture arrangement according to any of claims 1 to 8, **characterized in that** a fastening projection (16) is formed from the rear wall (10) of the profile (1) on the side facing away from the chamber (4).

10. Cabinet furniture arrangement according to any of claims 1 to 9, **characterized in that** a connecting profile (18) is assigned to the free end (17) of at least one leg (2) facing away from the chamber (4).

11. Cabinet furniture arrangement according to any of claims 1 to 10, **characterized in that** the profile (1) consists of metal material.

12. Cabinet furniture arrangement according to claim 11, **characterized in that** the profile (1) is in the form of an extruded profile.

13. Cabinet furniture arrangement according to any of claims 1 to 12, **characterized in that** the front element (22) comes to rest on a connecting profile (18, 19).

## Revendications

1. Agencement de meuble compact (24) comportant au moins un meuble compact (20), comprenant des éléments formant parois (21) et au moins un élément frontal (22) monté sur un élément formant paroi (21), dans lequel l'élément frontal (22) est mobile entre une position ouverte et une position fermée, dans lequel l'intérieur du meuble compact (20) est accessible dans la position ouverte, dans lequel l'élément frontal (22) recouvre l'intérieur du meuble compact (20) dans la position fermée, dans lequel l'élément frontal (22) est associé aux éléments formant parois (21) dans la position fermée, dans lequel un profilé (1) est disposé entre au moins un élément formant paroi (21) et l'élément frontal (22), dans lequel le profilé (1) est un profilé (1) pour meuble compact, comprenant une première branche (2), une seconde branche (3) et une chambre (4), dans lequel l'élément frontal (22) vient en appui contre la première branche (2) et recouvre partiellement la branche (2) dans certaines sections en formant une section d'actionnement (23), dans lequel la chambre (4) présente une première paroi latérale (8), une seconde paroi latérale (9) et une paroi arrière (10), dans lequel au moins un moyen d'éclairage (7) est associé à la chambre (4), dans lequel la première branche (2) et la seconde branche (3) présentent respectivement une section de recouvrement (27, 27'), dans lequel les sections de recouvrement (27, 27') délimitent la chambre (4) en formant une fente (5), dans lequel au moins l'une des branches (2) forme une section formant cache (28, 28') comportant une surface visible (6, 6'), dans lequel la première paroi latérale (8) est associée à la première branche (2) et la seconde paroi latérale (9) est associée à la seconde branche (3), et la paroi arrière (10) délimite la chambre (4) sur le côté opposé à la première branche (2) et à la seconde branche (3), **caractérisé en ce que** la première branche (2) et la seconde branche (3) du profilé (1) sont disposées selon un angle l'une par rapport à l'autre, de sorte que de la lumière émise à travers la fente atteint la première branche (2) et la seconde branche (3), de sorte que celles-ci sont éclairées.

2. Agencement de meuble compact selon la revendication 1, **caractérisé en ce qu'**un moyen d'éclairage (7) est associé à au moins une paroi latérale (8) du profilé (1).

3. Agencement de meuble compact selon l'une des revendications 1 ou 2, **caractérisé en ce que** des dispositifs d'émission de lumière (7, 11) sont associés aux deux parois latérales (8, 9) du profilé (1).

4. Agencement de meuble compact selon l'une des revendications 1 à 3, **caractérisé en ce qu'**une rainure de réception (12) est associée à la paroi arrière (10) du profilé (1), laquelle rainure de réception reçoit un profilé plat (13).

5. Agencement de meuble compact selon l'une des revendications 1 à 4, **caractérisé en ce que** la première branche (2) et la seconde branche (3) du profilé (1) forment un angle compris entre 100° et 140°.

6. Agencement de meuble compact selon l'une des revendications 1 à 5, **caractérisé en ce qu'**une branche (3) du profilé délimite uniquement la chambre (4) au moyen de la section de recouvrement (27'), dans lequel l'autre branche (2) forme une section de recouvrement (27) et une section formant cache (28) comportant une surface visible (6).

7. Agencement de meuble compact selon l'une des revendications 1 à 6, **caractérisé en ce que** respectivement une section formant cache (28, 28') comportant une surface visible (6, 6') est formée à partir de la première branche (2) et de la seconde branche (3) du profilé (1).

8. Agencement de meuble compact selon l'une des revendications 1 à 7, **caractérisé en ce que**, pour la formation de sections de support (14, 15), les parois latérales (8, 9) du profilé (1) s'étendent au-delà de la paroi arrière (10) à partir de la première branche (2) et de la seconde branche (3).

9. Agencement de meuble compact selon l'une des revendications 1 à 8, **caractérisé en ce qu'**une nervure de fixation (16) est formée à partir de la paroi arrière (10) du profilé (1) sur le côté opposé à la chambre (4).

10. Agencement de meuble compact selon l'une des revendications 1 à 9, **caractérisé en ce qu'**un profilé de raccordement (18) est associé à l'extrémité libre (17), opposée à la chambre (4), d'au moins une branche (2).

11. Agencement de meuble compact selon l'une des revendications 1 à 10, **caractérisé en ce que** le profilé (1) est en un matériau métallique.

12. Agencement de meuble compact selon la revendication 11, **caractérisé en ce que** le profilé (1) est formé comme un profilé à extrusion.

13. Agencement de meuble compact selon l'une des revendications 1 à 12, **caractérisé en ce que** l'élément frontal (22) vient en appui contre un profilé de raccordement (18, 19).
